# EUROPÄISCHE PATENTSCHRIFT

(11) **EP 0 254 302 B1**
(45) Veröffentlichungstag und Bekanntmachung des Hinweises auf die Patenterteilung: **30.01.1991**
(21) Anmeldenummer: 87110631.6
(22) Anmeldetag: 22.07.1987
(51) Int. Cl.: B24D 5/12

(54) **Schruppscheibe**
Roughing disc
Disque d'ébauche

(30) Priorität: 24.07.1986 AT 2001/86
(43) Veröffentlichungstag der Anmeldung: 27.01.1988
(73) Patentinhaber: Tyrolit Schleifmittelwerke Swarovski KG, 6130 Schwaz (AT)
(72) Erfinder: Huber, Johann, A-6233 Kramsach (AT); Hosp, Jürgen, A-6130 Schwaz (AT); Klausner, Walter, A-6130 Schwaz (AT); Mair, Hubert, A-6130 Schwaz (AT); Selgrad, Volker, A-6161 Natters (AT); Thanner, Otto, A-6130 Schwaz (AT); Zimmermann, Rudolf, A-6130 Schwaz (AT)
(74) Vertreter: Hofinger, Engelbert, DDr.

(56) Entgegenhaltungen:
- AT-B- 313 741
- AT-B- 379 100
- CH-A- 646 628
- DE-A- 2 147 434
- FR-A- 2 329 410
- GB-A- 454 474
- US-A- 3 121 981

## Beschreibung

Die Erfindung bezieht sich auf eine starre Schruppscheibe mit versenkter Nabe mit kunstharzgebundenen Schleifkörnern und einer in die Schleifscheibe eingebrachten vorzugsweise netzförmigen Armierung.

Eine derartige Schleifscheibe ist in der US-A-3121981 beschrieben. Dabei werden mehrere Lagen von Schleifkorn zu einer Schleifscheibe verpreßt. Die Korngröße des Schleifkornes in den einzelnen Lagen ist gleich.

Eine ähnliche Schleifscheibe ist beispielsweise aus der anmeldereigenen AT-PS 313 741 bekannt, wobei es sich in diesem Fall um eine flexible Schleifscheibe handelt.

Soll eine derartige Schruppscheibe verbessert werden, so liegen im allgemeinen die folgenden Wünsche vor:

Eine Steigerung der Wirtschaftlichkeit und der qualität soll erreicht werden durch:
1. Verbesserung der Abschliffleistung pro Zeiteinheit.
2. Verlängerung der Standzeit bei gleichbleibender Sicherheit (Sprengwert) und gleicher bis besserer Laufruhe.
3. Verbesserte Randausbildung bei gleicher Fertigungstechnologie, um die Gefahr, daß während des Schleifvorganges sich Materialbrocken vom peripheren Rand der Schleifscheibe lösen und wegfliegen, zu vermindern.

Im Gegensatz zu den anderen Schleiftechniken, bei denen die Schleifleistung bzw. das Schleifverhalten durch Änderungen an der Schleifmaschine bzw. des Maschineneinsatzes gegeben sind, ist dies bei einer Schleifscheibe der eingangs erwähnten Art, die ganz allgemein auf einer Winkelschleifmaschine zum Einsatz kommt, und mit der händisch geschliffen wird, nicht oder nur in geringem Maß möglich.

Folgende Parameter sind gegeben: Die derzeit höchste von den Behörden zugelassene Umfangsgeschwindigkeit beträgt 80 m in der Sekunde, dabei wird eine Mindest-Sprenggeschwindigkeit von 150 m/sec gesetzlich vorgeschrieben.

Die Leistung der im Handel befindlichen Winkelschleifmaschinen liegt zwischen 1 und 2.5 kW.

Der Anpreßdruck der Schleifscheibe an das Werkstück wird durch die menschliche Kraft bestimmt und diese bewegt sich vergleichsweise in engen Grenzen.

Der derzeitige Stand der Schleiftechnik ist folgender: Durch Einsatz von grobem Korn werden zwar die Standzeit, der Leistungsfaktor d. h. das Verhältnis von abgeschliffener Materialmenge zu Scheibenverschleiß und die Abschliffleistung pro Zeiteinheit erhöht, dabei treten folgende Nachteile auf: Rauhe Oberfläche, schlechter Ablauf der Scheibe, unruhiges Schleifen, Verringerung des Sprengwertes, verbunden mit geringerer mechanischer Festigkeit, insbesondere, was die Seitensteifigkeit betrifft.

Die bisher zur Anwendung kommenden dünnen Deckschichten haben den Nachteil, daß am Rand aufgrund der geringen Steifigkeit und Festigkeit Korngruppen wegsplittern.

Aufgabe der Erfindung ist es daher, eine Schleifscheibe der eingangs erwähnten Art dahingehend zu verbessern, daß der Abschliff und die Standzeit verbessert werden, und daß insbesondere das Wegfliegen von Schleifscheibenstücken vom Umfang der Schleifscheibe vermindert oder gänzlich vermieden wird, ohne daß die Nachteile der bisherigen Konstruktionen auftreten. Die erfindungsgemäße Aufgabe wird dadurch gelöst, daß die Schleifscheibe eine Schleifschichte mit grobkörnigem Schleifkorn und eine als Trägerschichte dienende Schleifschichte mit feinkörnigem Schleifkorn aufweist, wobei die grobkörnige Schleifschichte dünner als die feinkörnige Schleifschichte ist.

Die Trägerschichten sind gegenüber den bisherigen Systemen verstärkt, da sie neben dem besseren Ablaufverhalten vor allem die Aufgabe haben, die grobe Kornschicht zu stützen. Das heißt, die Feinkornschicht muß stärker ausgeführt werden und ist daher zweischichtig.

Vorteilhaft ist vorgesehen, daß die Stärke der Schleifschichte max. 40% der Gesamtstärke der Schleifscheibe ist, wobei bei einem Ausführungsbeispiel die Stärke der Schleifschichte max. 25% der Gesamtstärke der Schleifscheibe beträgt.

Ein Ausführungsbeispiel der Erfindung sieht vor, daß die Schleifkorngrößen der Trägerschichte von 54 bis 30 gemäß FEPA Standard reichen, wobei vorteilhaft die Trägerschichte zu je einem Drittel Schleifkorn der Größen 30, 36 und 46 gemäß FEPA Standard enthält.

Die Schleifkorngrößen der Schleifschichte reichen vorteilhaft von 24 bis 16 gemäß FEPA Standard.

Vorteilhaft ist dabei vorgesehen, daß die Schleifschichte je zur Hälfte Schleifkorn der Korngrößen 20 und 24 gemäß FEPA Standard enthält.

Ein Ausführungsbeispiel der Erfindung sieht vor, daß das Schleifkorn der Trägerschichte Normalkorund und das Schleifkorn der Schleifschichte Zirkonkorund ist.

Nachfolgend wird ein Ausführungsbeispiel der Erfindung an Hand der Figuren der beiliegenden Zeichnung beschrieben.

Die Fig. 1 zeigt schematisch ein Schaubild einer erfindungsgemäßen Tellerschleifscheibe teilweise geschnitten, und die Fig. 2 zeigt einen schematisch gehaltenen Radialschnitt durch eine erfindungsgemäße Tellerschleifscheibe in der Arbeitslage.

Die erfindungsgemäße Schleifscheibe weist eine schmale Schleifschichte 1 auf und eine stärkere Trägerschichte 2. Wie bereits erwähnt, unterscheiden sich Schleifschichte 1 und Trägerschichte 2 grundsätzlich dur die Korngröße des darin enthaltenen Schleifkornes 8, 9, welches in der Schleifschichte 1 gröber als in der Trägerschichte 2 ist.

Das Harz-Bindemittel in den beiden Schichten 1, 2 ist vorzugsweise das gleiche, oder zumindestens gleich verarbeitbar. In der Schleifschichte 1 und in der Trägerschichte 2 können sich auch herkömmliche Füllstoffe befinden.

Im Ausführungsbeispiel ist die Schleifscheibe mit zwei Armierungsgeweben 3 versehen, von denen sich eines in etwa in der Mitte der Trägerschichte 2 und das zweite im Übergangsbereich zwischen Schleifschichte 1 und Trägerschichte 2 befindet.

Die Trägerschichte 2 kann mit einer Abdeckplatte 4 versehen sein, die beispielsweise von einem Glasgewebe mit thermisch härtbarer Phenolharzimprägnierung gebildet wird.

Wie aus der Fig. 2 ersichtlich, kommen während des Schleifvorganges sowohl die eigentliche Schleifschichte 1, als auch die Trägerschichte 2 am Werkstück 5 zum Angriff. Die relativ schmale Schleifschichte 1 bewirkt dabei einen guten Abschliff, während durch die sehr breite Trägerschichte 2 ein sehr guter Poliereffekt erzielt wird.

Es wird daher mit der erfindungsgemäßen Schleifscheibe nicht nur eine sehr gute Schleifleistung, sondern auch ein sehr gutes Schleifbild erzielt.

Der Antrieb der Schleifscheibe erfolgt dabei in herkömmlicher Weise über eine in die Nabe 6 eingesetzte Antriebswelle 7 einer Winkelschleifmaschine.

Nachstehend folgt eine tabellarische Aufstellung einer beispielsweisen Zusammensetzung einer erfindungsgemäßen Schrupp-Schleifscheibe.

## Patentansprüche

1. Starre Schruppscheibe mit versenkter Nabe mit kunstharzgebundenen Schleifkörnern und einer in die Schleifscheibe eingebrachten vorzugsweise netzförmigen Armierung, dadurch gekennzeichnet, daß die Schleifscheibe eine Schleifschichte (1) mit grobkörnigem Schleifkorn und eine als Trägerschichte dienende Schleifschichte (2) mit feinkörnigem Schleifkorn aufweist, wobei die grobkörnige Schleifschichte (1) dünner als die feinkörnige Schleifschichte (2) ist.

2. Starre Schruppscheibe nach Anspruch 1, dadurch gekennzeichnet, daß die Stärke der Schleifschichte (1) mit grobkörnigem Schleifkorn max. 40% der Gesamtstärke der Schleifscheibe ist.

3. Starre Schruppscheibe nach Anspruch 1, dadurch gekennzeichnet, daß die Schleifkorngrößen der Schleifschichte (2) mit feinkörnigem Schleifkorn von 54 bis 30 gemäß FEPA Standard reichen.

4. Starre Schruppscheibe nach Anspruch 3, dadurch gekennzeichnet, daß die Schleifschichte (2) mit feinkörnigem Schleifkorn zu je einem Drittel Schleifkorn der Größen 30, 36 und 46 gemäß FEPA Standard enthält.

5. Starre Schruppscheibe nach Anspruch 1, dadurch gekennzeichnet, daß die Schleifkorngrößen der Schleifschichte (1) mit grobkörnigem Schleifkorn von 24 bis 16 gemäß FEPA Standard reichen.

6. Starre Schruppscheibe nach Anspruch 5, dadurch gekennzeichnet, daß die Schleifschichte (1) mit grobkörnigem Schleifkorn je zur Hälfte Schleifkorn (8) der Korngrößen 20 und 24 gemäß FEPA Standard enthält.

7. Starre Schruppscheibe nach den Ansprüchen 3 und 6, dadurch gekennzeichnet, daß das Schleifkorn (9) der Schleifschichte (2) mit feinkörnigem Schleifkorn Normalkorund und das Schleifkorn (8) der Schleifschichte (1) mit grobkörnigem Schleifkorn Zirkonkorund ist.

8. Starre Schruppscheibe nach Anspruch 2, dadurch gekennzeichnet, daß die Stärke der Schleifschichte (1) mit grobkörnigem Schleifkorn max. 25% der Gesamtstärke der Schleifscheibe ist.

## Claims

1. Rigid rough grinding wheel with a countersunk hub having synthetic resin-bound abrasive grains and a preferably reticular reinforcement in the grinding wheel, characterized in that the grinding wheel has a grinding layer (1) with coarse abrasive grain and a grinding layer (2) serving as the support layer having a fine abrasive grain, in which the coarse-grain grinding layer (1) is thinner than the fine-grain grinding layer (2).

2. Rigid rough grinding wheel according to claim 1, characterized in that the thickness of the grinding layer (1) with the coarse abrasive grain is max. 40% of the total thickness of the grinding wheel.

3. Rigid rough grinding wheel according to claim 1, characterized in that the abrasive grain sizes of the grinding layer (2) with the fine abrasive grain range between 54 to 30 according to the FEPA Standard.

4. Rigid rough grinding wheel according to claim 3, characterized in that the grinding layer (2) with the fine abrasive grain contains in each case a proportion of one third abrasive grain of sizes 30, 36 and 46 according to the FEPA Standard.

5. Rigid rough grinding wheel according to claim 1, characterized in that the abrasive grain sizes of the grinding layer (1) with the coarse abrasive grain extend between 24 and 16 according to the FEPA Standard.

6. Rigid rough grinding wheel according to claim 5, characterized in that the grinding layer (1) with the coarse abrasive grain contains in each case 50% of abrasive grain (8) of sizes 20 and 24 according to the FEPA Standard.

7. Rigid rough grinding wheel according to claims 3 and 6, characterized in that the abrasive grain (9) of the grinding layer (2) with the fine abrasive grain is standard corundum and the abrasive grain (8) of the grinding layer (1) with the coarse abrasive grain is zirconium corundum.

8. Rigid rough grinding wheel according to claim 2, characterized in that the thickness of the grinding layer (1) with coarse abrasive grain is max. 25% of the total grinding wheel thickness.

## Revendications

1. Meule de dégrossissage rigide à moyeu déporté, contenant des abrasifs liés par une résine synthétique et avec une armature, de préférence réticulaire, noyée dans la meule, caractérisée en ce que la meule présente une couche abrasive (1) comportant un abrasif à gros grain et une couche abrasive (2) servant de couche porteuse et possédant un abrasif à grain fin, la couche abrasive à gros grain (1) étant plus mince que la couche abrasive à grain fin (2).

2. Meule de dégrossissage rigide selon la revendication 1, caractérisé en ce que l'épaisseur de la couche abrasive (1) contenant un abrasif à gros grain représente au maximum 40% de l'épaisseur totale de la meule.

3. Meule de dégrossissage rigide selon la revendication 1, caractérisée en ce que les grosseurs de grain de l'abrasif de la couche abrasive (2) comprenant un abrasif à grain fin sont comprises entre 54 et 30, selon la norme FEPA.

4. Meule de dégrossissage rigide selon la revendication 3, caractérisée en ce que la couche abrasive (2) à abrasif à grain fin comprend des abrasifs des grains 30, 36 et 46 selon la norme FEPA, représentant chacune un tiers.

5. Meule de dégrossissage rigide selon la revendication 1, caractérisée en ce que les grosseurs de grain abrasif de la couche abrasive (1) à abrasif à gros grain vont de 24 à 16 selon la norme FEPA.

6. Meule de dégrossissage rigide selon la revendication 5, caractérisée en ce que la couche abrasive (1) à abrasif à gros grain comprend des abrasifs (8) des grains 20 et 24 selon la norme FEPA, représentant chacune la moitié.

7. Meule de dégrossissage rigide selon les re vendications 3 et 6, caractérisée en ce que l'abrasif (9) de la couche abrasive (2) à abrasif à grain fin est composé de corindon normal et l'abrasif (8) de la couche abrasive (1) à abrasif à gros grain est composé de zircone-corindon.

8. Meule de dégrossissage rigide selon la revendication 2, caractérisée en ce que l'épaisseur de la couche abrasive (1) possédant un abrasif à gros grain représente au maximum 25% de l'épaisseur totale de la meule.
